# EUROPÄISCHE PATENTSCHRIFT

(11) **EP 1 811 120 B1**
(45) Veröffentlichungstag und Bekanntmachung des Hinweises auf die Patenterteilung: **10.08.2011**
(21) Anmeldenummer: 07100856.9
(22) Anmeldetag: 19.01.2007
(51) Int. Cl.: E06B 9/17

(54) **Rollladenkasten zum Aufsetzen auf einen Blendrahmen**
Roller shutter housing for mounting on a blind frame
Coffre de store destiné au montage sur un dormant

(30) Priorität: 19.01.2006 DE 102006002867; 20.01.2006 DE 202006000982 U
(43) Veröffentlichungstag der Anmeldung: 25.07.2007
(73) Patentinhaber: Veka AG, 48324 Sendenhorst (DE)
(72) Erfinder: Drees, Ulrich, 48324, Sendenhorst (DE); Brünemann, Dirk, 48324, Sendenhorst (DE)
(74) Vertreter: Tarvenkorn, Oliver

(56) Entgegenhaltungen:
- EP-A- 1 736 631
- AT-B- 389 735
- DE-A1- 19 521 752
- DE-U1- 20 104 822
- DE-U1-202004 001 957
- FR-A1- 2 808 556

## Beschreibung

Die Erfindung betrifft einen Rollladenkasten zum Aufsetzen auf einen Blendrahmen mit Rollladenführungsschienen, mit wenigstens
- einem Außenblendenelement, das mit wenigstens einem weiteren Wandelement ein längliches Kastenprofil ausbildet, welches endseitig jeweils mit einem Kopfstück abgeschlossen ist,
- einem auf einer Rollladenwelle aufwickelbaren Rollladenpanzer,
- und wenigstens zwei spiegelbildlich zueinander ausgerichtete, im Bodenbereich des Rollladenkastens angeordnete Rollladeneinlaufelemente, welche jeweils eine Führungsnut aufweisen, in der eine Seitenkante des Rollladenpanzers geführt ist und die in der Rollladenführungsschiene des Blendrahmens mündet,
- wobei die Rollladeneinlaufelemente mit wenigstens einem Formschlusselement an wenigstens einem am Außenblendenelement angeordneten Führungselement gehalten und längs der Breite des Rollladenpanzers verschiebbar sind und das Rollladeneinlaufelement und das Kopfteil angeformte Verbindungsmittel zur Verbindung miteinander aufweisen.

Rollladenkästen, die aus Kunststoff-Hohlprofilen zusammengesetzt sind, sind bekannt. Wandelemente werden zu einem quaderförmigen Kastenprofil zusammengesetzt, welches stirnseitig jeweils mit einem Kopfstück verschlossen ist. An den Kopfstücken sind Lager für eine Welle angebracht, auf der ein Rollladenkasten aufgewickelt werden kann. Im Bodenbereich besitzt der Rollladenkasten einen Schlitz, der sich über einen wesentlichen Teil seiner Länge erstreckt und das Herauslassen des Rollladenpanzers ermöglicht. Der Rollladenkasten ist direkt oder über Zwischenprofile auf ein Blendrahmenprofil aufgesetzt, welches an seiner zur Gebäudeaußenseite hin gewandten Seite mit Rollladenführungsschienen versehen ist. Der Rollladenpanzer wird von der Welle abgewickelt und läuft über Rollladeneinlaufelemente, die jeweils eine sich trichterförmig verjüngende Nut aufweisen, in die Führungsschienen am Blendrahmenprofil ein. Probleme treten auf, wenn der Rollladenkasten aufgrund baulicher Gegebenheiten eine größere Breite aufweist als der Blendrahmen und/oder als der Rollladenpanzer. Solche Situationen können zum Beispiel im Renovierungsfall eintreten, wenn der Rollladenkasten die gesamte Sturzbreite abdecken muss und damit seitlich über eine Fensteröffnung hinausragt. Der Rollladenpanzer muss dann mit Abstand zum Kopfstück innerhalb des Rollladenkastens positioniert werden, was grundsätzlich möglich ist, allerdings Probleme beim Einlauf des Rollladenpanzers bereitet.

Aus der DE-U 201 04 822 ist ein Rollladenkastensystem bekannt, das ein verschiebbares Einlaufelement für einen Rollladen aufweist und so gelagert ist, das es sowohl in Längsrichtung verschiebbar ist, wie auch am Kopfstück einrastbar ist. Der bekannte Rollladenkasten ist aber nur für einfache Rollläden geeignet und nicht für Zusatzabdeckungen wie Insektenschutzvorhänge geeignet.

Aufgabe der Erfindung ist es daher, einen Rollladenkasten der eingangs genannten Art so zu verbessern, dass wahlweise ein Insektenschutzvorhang oder dergleichen benutzbar ist.

Diese Aufgabe wird durch einen Rollladenkasten mit den Merkmalen des Anspruchs 1 gelöst.

Die Erfindung sieht einen Rollladenkasten mit einer zusätzlichen Wickelvorrichtung für einen weiteren Schutzvorhang vor, beispielsweise ein Insektenschutzrollo, das in eine Zusatzführungsschiene zwischen dem Blendrahmen und der Rollladenführungsschiene einführbar ist. Zu diesem Zweck sind das Kopfstück und das Deckelwandelement jeweils durch Verbreiterungselemente verlängerbar. Das hierzu passende Rollladeneinlaufelement ist nach wie vor am Außenblendenelement verschiebbar geführt, weist aber an seiner von der Außenblende abgewandten Rückseite eine Führungsschräge aufweist, die sich bis an die Zusatzführungsschiene erstreckt, um so im Zusammenspiel mit der Abrollkante am Bodenelement einen Einlauftrichter für den Schutzvorhang zu bilden. Es kann demnach ein systemgleicher Rollladenkasten umgerüstet werden, indem einfach profilierte Verbreiterungselemente eingesetzt werden. Damit ist keine Neukonstruktion, Lagerhaltung etc. der aufwändigeren Einzelteile des Rollladenkastens, insbesondere des Kopfstücks, erforderlich.

Die Festlegung der einmal eingestellten Position der Rollladenführungselemente kann durch Verklemmen, Verkleben, Verschweißen oder Verschrauben erfolgen. Im Hinblick auf mögliche spätere Änderungen ist das Einbringen selbstschneidender Schrauben besonders vorteilhaft.

Um hier eine sichere Verankerung zu erzielen, kann in dem Außenblendenelement eine zusätzliche Schraubenaufnahmenut vorgesehen sein bzw. eine für die Befestigung des Kopfstücks benötigte Schraubenaufnahmenut mitbenutzt werden, in welche eine selbstschneidende Schraube eingedreht werden kann, so dass nicht nur die Wandstärke des Kunststoffhohlprofils zur Verankerung zur Verfügung steht.

Vorzugsweise sind die Führungselemente am Außenblendenelement durch zwei beabstandet parallele Führungsnuten gebildet, in die entsprechend kompatible Stege, die von einer Gleitfläche am Rollladeneinlaufelement abstehen, eingreifen.

Die Verbindung zwischen dem Rollladeneinlaufelement und dem Kopfstück kann jeweils über formschlüssig ineinander greifende Elemente wie Profilstege und Nuten und/oder Rastzapfen und Rastausnehmungen erfolgen.

Beispielsweise kann das Rollladeneinlaufelement eine zum Kopfstück offene Arretierungsnut aufweisen, in die ein entsprechender Profilsteg eingreift, wenn das Rollladeneinlaufelement auf das Kopfstück geschoben wird.

Zusätzlich können Rastverbindungselemente vorgesehen sein, beispielsweise ein Rastzapfen am Rollladeneinlaufelement, der in eine entsprechende Ausnehmung am Kopfstück einrastet und federnd ausgebildet ist, so dass er vom Kopfstück her wieder gelöst werden kann. Wird die Verbindung entklipst, ist das Rollladeneinlaufelement frei entlang des Außenblendenelements verschiebbar.

Weitere vorteilhafte Ausgestaltungen der Erfindung sind den weiteren Unteransprüchen zu entnehmen und werden anhand der nachfolgenden Ausführungsbeispiele beschrieben. Die Zeichnungen zeigen im Einzelnen:
- Fig. 1: einen Schnitt durch einen Rollladenkasten;
- Fig. 2: der Rollladenkasten aus Fig. 1 in Explosi- onsdarstellung;
- Fig. 3: ein Rollladeneinlaufelement von der Kopf- stückseite her gesehen, in perspektivischer Ansicht;
- Fig. 4: einen Eckenbereich eines Kopfstücks am Ü- bergang vom Außenblendenelement zum Boden- bereich, perspektivisch im Detail;
- Fig. 5: einen Eckenbereich am Übergang vom Außen- blendenelement zum Bodenbereich, in per- spektivischer Ansicht im Detail von der Rollladenkasteninnenseite her;
- Fig. 6: die Darstellung gemäß Fig. 4 mit aufgesetz- tem Rollladeneinlaufelement;
- Fig. 7: ein verbreiterter Rollladenkasten in Explo- sionsdarstellung;
- Fig. 8: der verbreiterte Rollladenkasten aus Fig. 7 in seitlicher Ansicht;
- Fig. 9a, 9b: Detailschnitte eines Standard-Rollladen- kastens und eines verbreiterten Rollladen- kastens;
- Fig. 10: ein Kopfstück mit Kabelführung in perspek- tivischer Schnittansicht durch einen Roll- ladenkasten; und
- Fig. 11: die Kabelführung aus Fig. 10 im Detail.

In Fig. 1 ist ein Rollladenkasten 100 dargestellt, der sich im Wesentlichen aus Wandelementen 110, 120, 130, 131 zusammensetzt. Es kann jeweils eine Wand durch ein Element gebildet sein; ebenso ist es möglich, eine Seitenwand aus mehreren Profilen zusammenzusetzen oder aber zwei Seitenwände durch nur ein Profil auszubilden.

Der durch das Außenblendenelement 110, das Deckelelement 120, das Innenblendenelement 130 und das Bodenelement 131 gebildete Kastenprofilkörper ist endseitig durch ein Kopfstück 160 abgeschlossen.

Der Rollladenkasten 100 ist auf einen Blendrahmen 20 aufgesetzt, an dem ein Rollladenführungsprofil 21 angebracht ist. Im Inneren des Rollladenkastens 100 ist an einem Lager 140 eine Rolladenwelle zur Aufnahme eines Rollladenpanzers drehbar gelagert. Eine Scheibe 141 deckt Verstärkungsrippen und Schraubenaufnahmen am Kopfstück 160 ab und bildet eine glatte seitliche Oberfläche, die ein Verhaken des Rollladenpanzers an etwaig vorstehenden Elementen des Kopfstücks 160 verhindert.

Ein Rollladeneinlaufelement 150 ist oberhalb des Rollladenführungsprofils 21 am Übergang vom Außenblendenelement 110 zum Bodenelement 131 angeordnet und besitzt eine trichterförmige Nut 154, die der Führung der Seitenkante des Rollladenpanzers dient. An seiner Unterseite weist das Rollladeneinlaufelement 150 einen Zentrierkeil 153 auf, der zum Einschieben in das Rollladenführungsprofil 21 am Blendrahmen 20 geeignet ist.

Fig. 2 zeigt das Außenblendenelement 110 und das Rollladeneinlaufelement 150 mit einem Abstand zueinander, so dass der Blick auf eine Gleitfläche 152 am Einlaufelement 150 frei wird, von welcher zwei Profilstege 151 abstehen. Wie durch die gestrichelten Linien in Fig. 2 angedeutet, kann das Rollladeneinlaufelement 150 über den Eingriff seiner Profilstege 151 in die Führungsnuten 111 formschlüssig am Außenblendenelement 110 gehalten werden und zugleich in den Führungsnuten 111 seitlich verschoben werden, bis die gewünschte Position erreicht ist. Abschließend wird dann durch die Gleitfläche 152 hindurch eine Schraube eingedreht, die in das Außenblendenelement 110 eingreift, um das Rollladeneinlaufelement 150 festzulegen und ein Verschieben im Betrieb zu verhindern.

Ein Schraubenaufnahmekanal 112 ist bei dem gezeigten Ausführungsbeispiel vorhanden, um eine Verschraubung des Kopfstücks am Außenblendenelement 110 zu ermöglichen, kann aber auch benutzt werden, um das Rollladeneinlaufelement 150 festzuschrauben.

Fig. 3 zeigt das Rollladeneinlaufelement 150 in einer perspektivischen Darstellung, wie sie sich bei einem Blick von der Kopfstückseite des Rollladenkastens her ergibt. Neben den schon zuvor beschriebenen Stegen 151 an der Gleitfläche 152 und dem Zentrierkeil 153 zeigt Fig. 3 eine Nut 155 im oberen Bereich und eine Rastzunge 156 auf mittlerer Höhe. Eine Rundung 157 ermöglicht die spielfreie Abstützung auf einer gerundeten Abrollkante 132 des Bodenelements 131 (vgl. Fig. 5).

Durch die Elemente 155, 156 erfolgt somit eine Zentrierung und Verrastung am Kopfstück. Nach Lösen der Rastverbindung ist ein Verschieben möglich, wobei die Führung durch die Elemente 151, 157 erfolgt.

An der Gleitfläche 152 ist eine Bohrung vorgesehen, um das Rollladeneinlaufelement 150 festschrauben zu können.

Fig. 4 zeigt den Eckenbereich eines Kopfstücks 160 ohne weitere Anbauteile. Dargestellt ist der vordere untere Eckenbereich am Übergang zwischen dem Außenblendenelement 110 und dem Bodenelement 131. Dort ist eine Aufnahmeposition 162 geschaffen, an der das Rollladeneinlaufelement 150 am Kopfstück arretierbar ist, wenn eine seitliche Verschiebung nicht erforderlich ist. Hierzu ist ein Profilsteg 163 mit T-förmigen Querschnitt ausgebildet, der zum Eingriff in die Arretierungsnut 155 des Rollladeneinlaufelements 150 bestimmt ist. Außerdem ist eine Rastausnehmung 164 vorhanden, in die die Rastzunge 156 eingreifen kann.

Eine Schwalbenschwanznut 161 steht nicht im Zusammenhang mit der Arretierung des Rollladeneinlaufelements 150, sondern dient dem Anbau von Zusatzteilen, die noch nachfolgend beschrieben werden.

Fig. 5 zeigt von der Innenseite des Rollladenkastens her das Rollladeneinlaufelement 150, das in den Führungsnuten 111 des Außenblendenelements 110 formschlüssig geführt ist und sich zusätzlich noch über die Rundung 157 an der Abrollkante 132 des Bodenelements 131 abstützt. Wird das Rollladeneinlaufelement 150 weiter in Richtung des Kopfstückes 160 geschoben, so wird es mit der Arretierungsnut 155 auf den Profilsteg 163 (vgl. Fig. 4) geschoben und die Rastnase 156 greift in die Rastausnehmung 164 am Kopfstück 160 ein.

Wie Fig. 6 in einer Darstellung aus gleicher Perspektive wie Fig. 4 zeigt, ist das Einlaufelement 150 dann am Kopfstück 160 eingerastet. Auch die formschlüssige Verbindung über die Profilstege 151 zum Außenblendenelement 110 ist noch gegeben, so dass eine zusätzliche Verschraubung des Rollladeneinlaufelements 150 in dieser Einbaulage nicht erforderlich ist.

Fig. 7 zeigt eine Ausführungsform, bei der ein zusätzliches, auf einer Welle aufwickelbares Insektenschutzgitter 30 in einem Rollladenkasten 100' angeordnet ist. Für das Insektenschutzgitter 30 ist am Blendrahmen 20 eine separate Führungsschiene 22 vorhanden, durch welche die Führungsschiene 21 für den Rollladenpanzer weiter nach außen wandert; entsprechend muss auch das Rollladeneinlaufelement 150' weiter in Richtung der Außenblende 110 vorrücken.

Das Grundprinzip der formschlüssigen Führung des Rollladeneinlaufelements 150' im Außenblendenelement 110 mit der Möglichkeit zur seitlichen Veränderung der Position ist auch bei dieser Ausführungsform gegeben. Das Außenblendenelement 110 wird mitsamt dem darin geführten Rollladeneinlaufelement 150' um die Breite des Führungsprofils 22 versetzt, indem an das Kopfstück 160 ein Verbreiterungselement 170 angesetzt wird. Das Verbreiterungselement 170 greift durch seine Schwalbenschwanzvorsprünge in die entsprechenden Schwalbenschwanznuten 161 am Kopfstück 160 ein und bildet somit ein stabiles, durchgehendes Kopfstück aus. Zusätzlich wird ein Verbreiterungselement 180 zwischen dem Deckelelement 120 und dem Außenblendenelement 110 eingesetzt, um auch hier den Spalt zu überbrücken und einen oben geschlossenen Rollladenkasten 100' zu erhalten.

Ist der Einsatz eines verbreiterten Rollladenkastens gewünscht, so ist neben der Verbreiterung des ersten Körpers durch die Verbreiterungselemente 170, 180 außerdem der Einbau eines geänderten Rollladeneinlaufelements 150' erforderlich. Dieser unterscheidet sich von dem zuvor beschriebenen Rollladeneinlaufelement 150 für den Rollladenkasten 100 dadurch, dass im rückwärtigen Bereich kein Bogen in Anpassung an die gerundete Abrollkante 132 des Bodenelements 131 ausgebildet ist, sondern dass eine zusätzliche Einlaufschräge 157' ausgebildet ist, die sich mit der Abrollkante 132 ergänzt und mit dieser eine Trichteröffnung zur Einführung des Insektenschutzrollos 30 bildet.

Die Unterschiede zwischen den beiden Ausführungsformen der Rollladenkästen sind in Fig. 9a und 9b nebeneinander in Draufsicht auf einen nah am Außenblendenelement liegenden Bereich des Kopfstücks dargestellt.

Fig. 10 zeigt noch einmal eine Perspektive auf das Kopfstück 160. Dieses weist bevorzugt eine Kabeldurchführungsöffnung 165 auf, um beim Einbau eines elektrischen Rollladenantriebs keine Bohrungen auf der Baustelle fertigen zu müssen. Nahe der Kabeldurchführungsöffnung 165 ist eine Kabelführung durch zwei versetzt zueinander angeordnete Kabelführungsstege 166, 167 gebildet, welche am Kopfstück angeformt sind, wie auch die detaillierte Ansicht der Fig. 11 zeigt. Die Kabelführungsstege ragen nach innen etwas über, so dass ein einmal zwischen sie gedrücktes Kabel gegen Herausrutschen und Verschieben bei Zug oder Druck auf das Kabel von außen gesichert ist. Die Kabelführungsstege 166, 167 erstrecken sich wenigstens so weit, dass ein Kabel bis unter die Scheibe 141 (vgl. Fig. 8) geführt ist. Die Gefahr eines Verhakens einer Kabelschlaufe am aufgerollten Rollladenpanzer ist damit beseitigt. Andere Maßnahmen bei der Montage wie das Anbringen von Kabelbindern oder angeschraubten Sicherungsblechen sind nicht mehr erforderlich.

## Patentansprüche

1. Rollladenkasten (100') zum Aufsetzen auf einen Blendrahmen (20) mit Rollladenführungsschienen (21), mit wenigstens
- einem Außenblendenelement (110), das mit wenigstens einem weiteren Wandelement (120, 130, 131) ein längliches Kastenprofil ausbildet, welches endseitig jeweils mit einem Kopfstück (160) abgeschlossen ist,
- einem auf einer Rollladenwelle aufwickelbaren Rollladenpanzer,
- und wenigstens zwei spiegelbildlich zueinander ausgerichtete, im Bodenbereich des Rollladenkastens angeordnete Rollladeneinlaufelemente(150; 150'), welche jeweils eine Führungsnut (154) aufweisen, in der eine Seitenkante des Rollladenpanzers geführt ist und die in der Rollladenführungsschiene (21) des Blendrahmens mündet,
wobei die Rollladeneinlaufelemente (150') mit wenigstens einem Formschlusselement (151) an wenigstens einem am Außenblendenelement (110) angeordneten Führungselement (111) gehalten und längs der Breite des Rollladenpanzers verschiebbar sind und das Rollladeneinlaufelement (150') und das Kopfteil (160) angeformte Verbindungsmittel (155, 156, 163, 164) zur Verbindung miteinander aufweisen,
**dadurch gekennzeichnet,**
- **dass** eine Wickelvorrichtung (30) für einen zusätzlichen Schutzvorhang vorgesehen ist, welcher in eine Zusatzführungsschiene (22) zwischen dem Blendrahmen und der Rollladenführungsschiene (21) einführbar ist,
- **dass** das Kopfstück (160) und das Deckelwandelement (120) jeweils durch Verbreiterungselemente (170, 180) verlängerbar sind und
- **dass** das Rollladeneinlaufelement (150') an seiner von dem Deckelelement (120) abgewandten Seite eine Führungsschräge (157') aufweist, die sich bis an die Zusatzführungsschiene (22) erstreckt.

2. Rollladenkasten (100') nach Anspruch 1, **dadurch gekennzeichnet, dass** als Führungselemente zwei hinterschnittene und beabstandet parallel zueinander ausgerichtete Führungsnuten (111) in das Außenblendenelement (110) eingeformt sind und dass die Formschlusselemente der Rollladeneinlaufelemente (150; 150') als zu den Führungsnuten (111) kompatible Profilelemente ausgebildet sind.

3. Rollladenkasten (100') nach Anspruch 1 oder 2, **dadurch gekennzeichnet, dass** wenigstens eine Schraubenaufnahmenut (112) in das Außenblendenelement (110) eingeformt ist.

4. Rollladenkasten (100') nach Anspruch 2 und 3, **dadurch gekennzeichnet, dass** die Schraubenaufnahmenut (112) zwischen den Führungsnuten (111) angeordnet ist.

5. Rollladenkasten (100') nach einem der Ansprüche 1 bis 4, **dadurch gekennzeichnet, dass** wenigstens eines der Profilelemente des Rollladeneinlaufelements (150; 150') als länglicher Profilsteg (151) ausgebildet ist.

6. Rollladenkasten nach einem der Ansprüche 1 bis 4, **dadurch gekennzeichnet, dass** jeweils wenigstens zwei zapfenförmige Profilelemente, die punktuell in die Führungsnut eingreifen, nebeneinander an dem Rollladeneinlaufelement (150; 150') angeordnet sind.

7. Rollladenkasten (100') nach einem der vorhergehenden Ansprüche, **dadurch gekennzeichnet, dass** das Rollladeneinlaufelement (150; 150') einen gerundeten Abstützbereich (157) zur Auflage auf einer Abrollkante (132) eines Bodenelements (131) aufweist.

8. Rollladenkasten (100') nach einem der vorhergehenden Ansprüche, **dadurch gekennzeichnet, dass** das Rollladeneinlaufelement (150; 150') wenigstens eine Arretierungsnut (155) aufweist, in die ein senkrecht vom Kopfstück (160) abstehender Profilsteg (163) einschiebbar ist.

9. Rollladenkasten (100') nach einem der Ansprüche 1 bis 8, **dadurch gekennzeichnet, dass** das Kopfstück (160) eine Rastausnehmung (164) aufweist.

10. Rollladenkasten (100') nach Anspruch 9, **dadurch gekennzeichnet, dass** das Rollladeneinlaufelement (150; 150') wenigstens einen federnd gelagerten Rastzapfen (156) zum Eingriff in die Rastausnehmung (164) im Kopfstück (160) aufweist.

11. Rollladenkasten (100') nach einem der vorhergehenden Ansprüche, **dadurch gekennzeichnet, dass** das Rollladeneinlaufelement (150') wenigstens einen federnd gelagerten Rastzapfen zum Eingriff mit der Rastausnehmung (164) im Kopfstück (160) aufweist.

12. Rollladenkasten (100') nach einem der vorhergehenden Ansprüche, **dadurch gekennzeichnet, dass** das Kopfstück (160) eine Kabeldurchführungsöffnung (165) aufweist und dass nahe der Kabeldurchführungsöffnung (165) wenigstens zwei versetzt zueinander angeordnete Kabelführungsstege (166, 167) am Kopfstück angeformt sind.

## Claims

1. A roller shutter casing (100') for mounting on a blind frame (20) with roller shutter guide rails (21), with at least
- one outer blind element (110) which with at least one further wall element (120, 130, 131) forms an elongate casing profile which is closed off at the end by one head member (160) in each case,
- one roller shutter curtain capable of being wound up on a roller shutter spindle,
- and at least two roller shutter run-in elements (150; 150') which are orientated in a mirror image with respect to each other and are arranged in the base region of the roller shutter casing and which have in each case a guide groove (154) in which a lateral edge of the roller shutter curtain is guided and which opens into the roller shutter guide rail (21) of the blind frame,
wherein the roller shutter run-in elements (150') are held by at least one positively locking element (151) on at least one guide element (111) arranged on the outer blind element (110) and are displaceable along the width of the roller shutter curtain, and the roller shutter run-in element (150') and the head member (160) have integrally formed connecting means (155, 156, 163, 164) for connecting to one another,
**characterized in that**
- a winding apparatus (30) is provided for an additional protective curtain which is capable of being introduced into an additional guide rail (22) between the blind frame and the roller shutter guide rail (21),
- the head member (160) and the cover wall element (120) are capable of being extended in each case by widening elements (170, 180) and
- the side of the roller shutter run-in element (150') facing away from the cover element (120) has a guide slope (157') which extends as far as the additional guide rail (22).

2. A roller shutter casing (100') according to claim 1, **characterized in that** two undercut guide grooves (111) orientated parallel to each other at a distance are formed as guide elements in the outer blind element (110), and the positively locking elements of the roller shutter run-in elements (150; 150') are designed in the form of profiled elements compatible with the guide grooves (111).

3. A roller shutter casing (100') according to claim 1 or 2, **characterized in that** at least one screw-receiving groove (112) is formed in the outer blind element (110).

4. A roller shutter casing (100') according to claims 2 and 3, **characterized in that** the screw-receiving groove (112) is arranged between the guide grooves (111).

5. A roller shutter casing (100') according to any one of claims 1 to 4, **characterized in that** at least one of the profiled elements of the roller shutter run-in element (150; 150') is designed in the form of an elongate profiled web (151).

6. A roller shutter casing according to any one of claims 1 to 4, **characterized in that** at least two pin-shaped profiled elements which engage point-wise in the guide groove are arranged adjacent to each other on the roller shutter run-in element (150; 150') in each case.

7. A roller shutter casing (100') according to any one of the preceding claims, **characterized in that** the roller shutter run-in element (150; 150') has a rounded support region (157) for abutment against a rolling edge (132) of a base element (131).

8. A roller shutter casing (100') according to any one of the preceding claims, **characterized in that** the roller shutter run-in element (150; 150') has at least one locking groove (155) into which a profiled web (163) projecting at a right angle from the head member (160) is capable of being inserted.

9. A roller shutter casing (100') according to any one of claims 1 to 8, **characterized in that** the head member (160) has a catch recess (164).

10. A roller shutter casing (100') according to claim 9, **characterized in that** the roller shutter run-in element (150; 150') has at least one resiliently mounted catch pin (156) for engagement in the catch recess (164) in the head member (160).

11. A roller shutter casing (100') according to any one of the preceding claims, **characterized in that** the roller shutter run-in element (150') has at least one resiliently mounted catch pin for engagement with the catch recess (164) in the head member (160).

12. A roller shutter casing (100') according to any one of the preceding claims, **characterized in that** the head member (160) has a cable passage opening (165) and at least two cable guide webs (166, 167) arranged offset from each other are formed integrally on the head member in the vicinity of the cable passage opening (165).

## Revendications

1. Coffre de store (100') destiné au montage sur un dormant (20) présentant des rails de guidage de store (21), comprenant au moins
- un élément de panneau extérieur (110) réalisant, avec au moins un autre élément de paroi (120, 130, 131), un profilé de coffre oblong qui est terminé côté extrémité respectivement par une pièce de tête (160),
- un blindage de store pouvant être enroulé sur un arbre de store,
- et au moins deux éléments d'entrée de store (150 ; 150') disposés dans la zone de fond du coffre de store, orientés de manière inversée l'un par rapport à l'autre, et présentant chacun une rainure de guidage (154), dans laquelle une arête latérale du blindage de store est guidée et qui débouche dans le rail de guidage de store (21) du dormant,
sachant que les éléments d'entrée de store (150') sont maintenus par au moins un élément positif (151) sur au moins un élément de guidage (111) disposé sur l'élément de panneau extérieur (110) et sont mobiles le long de la largeur du blindage de store et l'élément d'entrée de store (150') et la partie de tête (160) présentent des moyens de liaison (155, 156, 163, 164) formés pour leur liaison,
**caractérisé en ce que**
- un dispositif d'enroulement (30) est prévu pour un rideau de protection supplémentaire pouvant être introduit dans un rail de guidage supplémentaire (22) entre le dormant et le rail de guidage de store (21),
- la pièce de tête (160) et l'élément de paroi de couvercle (120) peuvent être prolongés chacun par des éléments d'élargissement (170, 180) et
- l'élément d'entrée de store (150') présente, sur son côté éloigné de l'élément de couvercle (120), un biais de guidage (157') qui s'étend jusque sur le rail de guidage supplémentaire (22).

2. Coffre de store (100') selon la revendication 1, **caractérisé en ce que** deux rainures de guidage (111) contre-dépouillées et orientées à distance et parallèlement l'une à l'autre sont moulées comme des éléments de guidage dans l'élément de panneau extérieur (110) et **en ce que** les éléments positifs des éléments d'entrée de store (150 ; 150') sont réalisés comme des éléments profilés compatibles avec les rainures de guidage (111).

3. Coffre de store (100') selon la revendication 1 ou 2, **caractérisé en ce qu'**au moins une rainure de réception de vis (112) est moulée dans l'élément de panneau extérieur (110).

4. Coffre de store (100') selon la revendication 2 et 3, **caractérisé en ce que** la rainure de réception de vis (112) est disposée entre les rainures de guidage (111).

5. Coffre de store (100') selon l'une quelconque des revendications 1 à 4, **caractérisé en ce qu'**au moins l'un des éléments profilés de l'élément d'entrée de store (150 ; 150') est réalisé comme une traverse profilée oblongue (151).

6. Coffre de store (100') selon l'une quelconque des revendications 1 à 4, **caractérisé en ce que** respectivement au moins deux éléments profilés en forme de tenon qui s'engagent ponctuellement dans la rainure de guidage, sont disposés l'un à côté de l'autre sur l'élément d'entrée de store (150 ; 150').

7. Coffre de store (100') selon l'une quelconque des revendications précédentes, **caractérisé en ce que** l'élément d'entrée de store (150 ; 150') présente une zone d'appui arrondie (157) pour l'appui sur une arête de déroulement (132) d'un élément de fond (131).

8. Coffre de store (100') selon l'une quelconque des revendications précédentes, **caractérisé en ce que** l'élément d'entrée de store (150 ; 150') présente au moins une rainure d'arrêt (155), dans laquelle une traverse profilée (163) dépassant perpendiculairement de la pièce de tête (160) peut être insérée.

9. Coffre de store (100') selon l'une quelconque des revendications 1 à 8, **caractérisé en ce que** la pièce de tête (160) présente un évidement d'encliquetage (164).

10. Coffre de store (100') selon la revendication 9, **caractérisé en ce que** l'élément d'entrée de store (150 ; 150') présente au moins un tenon d'encliquetage (156) logé sur ressort pour l'engagement dans l'évidement d'encliquetage (164) dans la pièce de tête (160).

11. Coffre de store (100') selon l'une quelconque des revendications précédentes, **caractérisé en ce que** l'élément d'entrée de store (150') présente au moins un tenon d'encliquetage logé sur ressort pour l'engagement avec l'évidement d'encliquetage (164) dans la pièce de tête (160).

12. Coffre de store (100') selon l'une quelconque des revendications précédentes, **caractérisé en ce que** la pièce de tête (160) présente une ouverture de passe-câble (165) et **en ce qu'**au moins deux traverses de guidage de câble (166, 167) disposées en déport l'une par rapport à l'autre sont formées sur la pièce de tête près de l'ouverture de passe-câble (165).
